# FASCICULE DE BREVET EUROPEEN

(11) **EP 0 221 218 B1**
(45) Date de publication et mention de la délivrance du brevet: **28.06.1989**
(21) Numéro de dépôt: 85402097.1
(22) Date de dépôt: 31.10.1985
(51) Int. Cl.: F42B 13/10, F42B 1/02

(54) **Tête militaire à charges formées montées en tandem**
Sprengkopf mit hintereinanderliegenden Hohlladungen
Shaped-charge war heads in tandem arrangement

(43) Date de publication de la demande: 13.05.1987
(73) Titulaire: ETAT-FRANCAIS représenté par le DELEGUE GENERAL POUR L'ARMEMENT (DPAG), F-75996 Paris Armées (FR)
(72) Inventeur: Chaumeau, Alain, F-18340 Levet (FR); Crote, Eric, F-18500 Mehun/Yevre (FR); Kerdraon, Alain, F-18000 Bourges (FR); Ragonnet, Jean-Paul, F-18000 Bourges (FR)

(56) Documents cités:
- FR-A- 2 147 621
- FR-A- 2 425 047
- FR-A- 2 429 990
- FR-A- 2 552 870
- FR-A- 2 569 834
- GB-A- 1 500 681
- US-A- 3 019 731
- US-A- 3 128 701

## Description

L'invention concerne une tête militaire utilisable notamment dans les obus, roquettes et missiles pour agresser les chars de bataille, que leur blindage soit simple, composite ou actif.

L'apparition des nouveaux blindages, actifs en particulier, a engendré un nouveau concept de tête militaire à charges formées montées en tandem. L'initiation de la première charge entraîne, en séquence, celle de la deuxième avec toutefois un retard de fonctionnement (àT) entre les deux.

Ce retard est nécessaire:
- pour ne faire fonctionner la deuxième charge qu'après destruction de la protection active correspondant à la durée de la vie du blindage actif,
- pour éviter le rattrapage du premier jet par le second.

Le retard AT optimal varie selon, d'une part la nature et l'épaisseur des plaques constitutives du blindage actif et d'autres part l'angle d'incidence du projectile sur la cible.

Une augmentation de ₈T peut avoir comme conséquences, qui sont autant d'inconvénients:
- l'augmentation de la distance d'action optimale de la deuxième charge explosive,
- la diminution de la vitesse du projectile,
- l'augmentation des interactions entre les deux charges.

Le brevet FR-A 2 552 870 qui constitue l'état de la technique le plus proche de l'invention, décrit un projectile polyvalent, dont l'éfficacité contre les blindages actifs n'a pas été optimisée. En effet, ce brevet ne décrit pas les conditions critiques que doit remplir la charge avant. En particulier, on ne décrit pas la vitesse critique du noyau, l'épaisseur du revêtement et le rapport hauteur/calibre. De plus, il est bien précisé que le projectile décrit n'empêche pas l'activation du blindage actif. C'est pourquoi un écran de forte épaisseur (0,25 calibre) doit être utilisé pour protéger la charge arrière. Cette structure ne contribue pas à l'allègement du projectile.

L'invention vise donc à pallier les inconvénients précités, en proposant une tête militaire à charges formées montées en tandem et fonctionnant en séquence, de telle manière que la charge de tête génère un noyau capable de perforer un blindage actif sans l'initier, la deuxième charge formée pouvant alors être initiée après un temps très bref. Ce court est nécessaire pour éviter le rattrapage du noyau engendré par la première charge par le jet de la deuxième charge; mais il peut être réduit au minimum compte tenu de la non initiation du blindage actif.

L'invention a donc pour objet une tête militaire comprenant une charge formée avant munie d'un revêtement métallique de révolution et une charge formée arrière montées en tandem et fonctionnant en séquence, destinée à l'agression de cibles blindées et notamment actives, caractérisée en ce que la charge avant engendre un noyau dont la vitesse d'impact sur la cible est comprise entre 1000 et 2500 m/s, en ce que le rapport de la hauteur du revêtement sur le calibre est compris entre 0,05 et 0,15, en ce que l'épaisseur moyenne du revêtement se situe entre 1% et 2% du calibre de la dite charge avant, et en ce que le retard de fonctionnement entre les deux charges se situe entre 50 et 300 µs.

Selon une caractéristique plus particulière,, la charge avant engendre un noyau dont la vitesse est d'environ 2000 m/s et le retard de foctionnement entre les deux charges est de l'ordre de 100 µs.

Selon une autre caractéristique, la charge avant comporte un revêtement métallique conique d'angle au sommet compris entre 140 et 170 degrés.

La charge avant peut comporter un revêtement métallique conique d'angle au sommet sensiblement égal à 150 degrés et son l'épaisseur moyenne est de l'ordre de 1,6% du calibre de ladite charge avant.

Le revêtement peut être du type sphérique ou ellipsoïdal.

La charge avant peut comporter un revêtement métallique sphérique dont le rapport de la hauteur sur le calibre est de 0,1 et dont l'épaisseur moyenne est de l'ordre de 1,8% du calibre de ladite charge avant.

Le revêtement de la charge avant peut être constitué par un alliage métallique de faible masse volumique, tel qu'un alliage d'aluminium.

Le chargement explosif de la charge avant peut être constitué par un explosif à vitesse de détonation inférieure à 8000 m/s.

Le chargement explosif de la charge avant peut être choisi dans le groupe constitué par le trinitrotoluène, le baratoi, ou un explosif composite.

Le retard de fonctionnement entre la charge avant et la charge arrière est d'environ 100 gs.

D'autres caractéristiques et avantages de l'invention apparaîtront à la lecture de la description détaillée d'un mode de réalisation particulier de l'invention faite en regard du dessin annexé représentant une coupe longitudinale d'une tête militaire selon l'invention.

Cette tête militaire comprend une enveloppe 1 dans laquelle sont disposées deux charges explosives 2 et 3 respectivement appelées charge avant et charge arrière.

La charge avant 2 est constituée par une masse d'explosif 4 limitée vers l'avant par un revêtement métallique 5, et comportant à l'arrière un dispositif d'amorçage 6 non représenté en détail mais connu de l'homme de l'art.

Le revêtement 5 peut être de forme conique, sphérique ou ellipsoïdal et plus généralement de révolution, mais ses caractéristiques géométriques doivent répondre aux conditions suivantes:

- dans le cas d'un revêtement conique, l'angle au sommet doit être compris entre 140_{°} et 170° et son épaisseur moyenne doit se situer entre 1% et 2% du calibre de la charge. Dans cet exemple particulier de réalisation, l'angle au sommet est de 150_{°} et l'épaisseur est égale à 1,6% du calibre de la charge. - dans le cas d'un revêtement de révolution, tel que sphérique, ou ellipsoïdal le rapport de sa hauteur h sur son diamètre doit être compris entre 0,05 et 0,15, les caractéristiques concernant son épaisseur étant identiques à celles données précédemment pour les revêtements de forme conique.

L'explosif 4 constituant cette charge doit être un explosif basse énergie dont la vitesse de détonation est inférieure à 8000 m/s tel que par exemple du trinitrotoluène, du baratol, ou un explosif composite.

Les caractéristiques géométriques du revêtement ainsi que la nature de l'explosif constituant la charge avant doivent être choisies de telle manière que la vitesse du noyau par rapport à la cible soit inférieure à 2500 m/s, cette condition étant nécessaire pour que l'explosif constituant le blindage actif ne puisse être initié.

La charge arrière est une charge creuse à hautes performances, comportant un revêtement conique 7 d'angle fermé et un explosif 8 pouvant être hautement énergétique.

Cette tête militaire comporte également un écran protecteur 9 dont la fonction est de protéger la charge arrière lorsque la charge avant détone.

Un dispositif de sécurité et d'armement 10 est disposé à l'arrière de la charge 3 et transmet l'ordre d'initiation à la charge avant par l'intermédiaire d'un cordeau détonant 11 qui pourrait par exemple être remplacé par une ligne électrique reliée au dispositif d'amorçage 6.

La détection de la cible peut être réalisée par tout moyen connu de l'homme de l'art tel qu'une fusée de proche proximité ou par contact.

De même le retard de fonctionnement entre les charges avant et arrière peut être réalisé par exemple à l'aide d'un enroulement de cordeau détonant, d'un dispositif électronique ou d'un composant pyrotechnique à retard. Dans ce cas particulier de réalisation on utilise un retard de 100 ₗᵢs.

Un avantage particulier de cette invention réside dans son adaption à perforer les blindages actifs tout en offrant une tête militaire allégée, la protection inter-charges 9 pouvant être réduite compte tenu du retard d'initiation très court entre les deux charges.

D'autre part du fait de la non initiation de la protection active, l'efficacité de ce type de tête militaire n'est pas influencée par les caractéristiques du blindage actif notamment les vitesses de projection des plaques et leurs dimensions latérales.

## Revendications

1. Tête militaire comprenant une charge formée avant (2) munie d'un revêtement métallique (5) de révolution et une charge formée (3) montées en tandem et fonctionnant en séquence, destinée à l'agression de cibles blindées et notamment actives, caractérisée en ce que la charge avant (2) engendre un noyau dont la vitesse d'impact sur la cible est comprise entre 1000 et 2500 m/s, en ce que le rapport de la hauteur de revêtement sur le calibre est compris entre 0,05 et 0,15, en ce que l'épaisseur moyenne de revêtement (5) se situe entre 1% et 2% du calibre de ladite charge avant (2), et en ce que le retard de fonctionnement entre les deux charges se situe entre 50 et 300 ₗᵢs.

2. Tête militaire selon la revendication 1, caractérisée en ce que la charge avant (2) engendre un noyau dont la vitesse est d'environ 2000 m/s et en ce que le retard de fonctionnement entre les deux charges est de l'ordre de 100 µs.

3. Tête militaire selon l'une des revendications 1 ou 2, caractérisée en ce que la charge avant (2) comporte un revêtement métallique conique (5) d'angle au sommet compris entre 140 et 170 degrés.

4. Tête militaire selon l'une des revendications 1 à 3, caractérisée en ce que la charge avant comporte un revêtement métallique conique (5) d'angle au sommet sensiblement égal à 150 degrés et dont l'épaisseur moyenne est de l'ordre de 1,6% du calibre de ladite charge avant (2).

5. Tête militaire selon l'une des revendications 1 ou 2, caractérisée en ce que le revêtement (5) est du type shérique ou ellipsoïdal.

6. Tête militaire selon l'une des revendications 1, 2 ou 5, caractérisée en ce que la charge avant (2) comporte un revêtement métallique sphérique (5), dont le rapport de la hauteur sur le calibre est de 0,1 et dont l'épaisseur moyenne est de l'ordre de 1,8% du calibre de ladite charge avant (2).

7. Tête militaire selon l'une des revendications 1 à 6, caractérisée en ce que le revêtement (5) de la charge avant (2) est constitué par un alliage métallique de faible masse volumique, tel qu'un alliage d'aluminium.

8. Tête militaire selon l'une des revendications 1 à 7, caractérisée en ce que le chargement explosif (4) de la charge avant (2) est constitué par un explosif à vitesse de détonation inférieure à 8000 m/s.

9. Tête militaire selon l'une des revendications 1 à 8, caractérisée en ce que le chargement explosif (4) de la charge avant (2) est choisi dans le groupe constitué par le trinitrotoluène, le baratol, ou un explosif composite.

10. Tête militaire selon l'une des revendications 1 à 9, caractérisée en ce que le retard de fonctionnement entre la charge avant (2) et la charge arrière (3) est d'environ 100 µs.

## Patentansprüche

1. Gefechtskopf für die Bekämpfung von gepanzerten, insbesondere aktiv gepanzerten Zielen, bestehend aus einer vorderen Hohlladung (2) mit einer umdrehungsförmigen metallischen Auskleidung (5) sowie aus einer hinteren Hohlladung (3), die hintereinander angeordnet sind und zeitfolgemäßig gezündet werden, dadurch gekennzeichnet, daß die vordere Ladung (2) einen Kem bildet, dessen Aufschlaggeschwindigket auf das Ziel zwischen 1000 und 2500 m/s beträgt, daß der Wert des Verhältnisses Höhe der Auskleidung zu Kaliber zwischen 0,05 und 0,15 liegt, daß die mittlere Stärke der Auskleidung (5) zwischen 1% und 2% des Kalibers der genannten vorderen Ladung (2) entspricht und daß die Zeitverzögerung zwischen der Zündung beider Ladungen zwischen 50 und 300 gs liegt.

2. Gefechtskopf nach Anspruch 1, dadurch gekennzeichnet, daß die vordere Ladung (2) die Bildung eines Kerns bewirkt, dessen Geschwindigkeit ca. 2000 m/s beträgt, wobei die Zündung der zweiten Ladung gegenüber der ersten Ladung mit einer Zeitverzögerung von ca. 100 lis erfolgt.

3. Gefechtskopf nach Anspruch 1 oder 2, dadurch gekennzeichnet, daß die vordere Ladung (2) eine konische metallische Auskleidung (5) besitzt, deren Kegelwinkel zwischen 140 und 170 Grad beträgt.

4. Gefechtskopf nach einem Anspruch 1 bis 3, dadurch gekennzeichnet, daß die vordere Ladung (2) mit einer konischen Auskleidung (5) versehen werden kann, deren Kegelwinkel 150 Grad und deren mittlere Stärke beinahe 1,6% des Kalibers der genannten vorderen Ladung (2) beträgt.

5. Gefechtskopf nach Anspruch 1 oder 2, dadurch gekennzeichnet, daß die Auskleidung sowohl sphärisch als auch ellipsoidisch gestaltet werden kann.

6. Gefechtskopf nach einem beliebigen Anspruch 1, 2 oder 5, dadurch gekennzeichnet, daß die vordere Ladung (2) mit einer metallischen Auskleidung (5) versehen werden kann, deren Verhältnis Höhe zu Kaliber 0,1 beträgt, wobei deren mittlere Stärke ca. 1,8% des Kalibers der genannten vorderen Ladung (2) entspricht.

7. Gefechtskopf nach einem beliebigen Anspruch 1 bis 6, dadurch gekennzeichnet, daß die Auskleidung (5) der vorderen Ladung (2) aus einer metallischen Legierung mit geringer Dichte wie z.B. einer Aluminiumlegierung bestehen kann.

8. Gefechtskopf nach einem beliebiegen Anspruch 1 bis 7, dadurch gekennzeichnet, daß der Sprengstoff (4) der vorderen Ladung (2) aus einem Sprengstoff bestehen kann, dessen Detonationsgeschwindigkeit geringer als 8000 m/s ist.

9. Gefechtskopf nach einem beliebigen Anspruch 1 bis 8, dadurch gekennzeichnet, daß der Sprengstoff (4) der vorderen Ladung (2) in der Gruppe des Trinitrotoluols, des Baratols oder der Komposit-Sprengstoffe gewählt werden kann.

10. Gefechtskopf nach einem beliebigen Anspruch 1 bis 9, dadurch gekennzeichnet, daß die Zeitverzögerung zwischen der Zündung der vorderen Ladung (2) und der Zündung der hinteren Ladung (3) ca. 100 µs beträgt.

## Claims

1. A warhead consisting of a forward shaped charge (2) fitted with a surface of revolution-like metal liner (5), and a rear shaped charge (3). Both charges are tandem-mounted and sequentially initiated. This warhead, intended for attacking armored targets and particularly those having an active armor protection, is designed in such a way that the forward charge (2) generates a core which impacts the target with a velocity ranging from 1000 m/s to 2500 m/s, the liner height to charge caliber ratio is between 0.05 and 0.15, the average thickness of the liner (5) is between 1% and 2% of the caliber of the said forward charge (2) and the activation delay between the two charges is between 50 µs and 300 its-

2. A warhead according to claim 1, wherein the forward charge (2) generates a core whose velocity is substantially 2000 m/s and wherein the activation delay between both charges is of the order of 100 µs.

3. A warhead according to claim 1 or claim 2, wherein the forward charge (2) is fitted with a conical metal liner (5) whose apex angle ranges from 140 degrees to 170 degrees.

4. A warhead according to claim 1, claim 2 or claim 3, wherein the forward charge is fitted with a conical metal liner (5) whose apex angle is substantially equal to 150 degrees and whose average thickness is of the order of 1.6% of the caliber of the said forward charge (2).

5. A warhead according to claim 1 or claim 2, wherein the liner (5) is of spherical or ellipsoidal type.

6. A warhead according to claim 1, claim 2 or claim 5, wherein the forward charge (2) is fitted with a spherical metal liner (5) whose height to caliber ratio is 0.1 and whose average thickness is of the order of 1.8% of the caliber of the said forward charge (2).

7. A warhead according to any claim from claim 1 to claim 6, wherein the liner (5) of the forward charge (2) is made of a low-density metal alloy, such as an aluminium alloy.

8. A warhead according to any claim from claim 1 to claim 7, wherein the explosive material (4) of the forward charge (2) has a detonation speed of less than 8000 m/s.

9. A warhead according to any claim from claim 1 to claim 8, wherein the explosive (4) in the forward charge (2) belongs to the same group as the trinitrotoluene or the baratol, or is of composite type.

10. A warhead according to any claim from claim 1 to claim 9, wherein the activation delay between the forward charge (2) and the rear charge (3) is substantially 100 µs.
